# EUROPÄISCHE PATENTSCHRIFT

(11) **EP 1 678 792 B1**
(45) Veröffentlichungstag und Bekanntmachung des Hinweises auf die Patenterteilung: **06.05.2009**
(21) Anmeldenummer: 04734511.1
(22) Anmeldetag: 24.05.2004
(51) Int. Cl.: H01R 13/53

(54) **Elektrischer Steckverbinder**
Electrical plug-in connector
Connecteur électrique à enfichage

(30) Priorität: 30.05.2003 DE 10324903
(43) Veröffentlichungstag der Anmeldung: 12.07.2006
(62) Teilanmeldung aus: 08022512.1
(73) Patentinhaber: SIEMENS AKTIENGESELLSCHAFT, 80333 München (DE)
(72) Erfinder: LANGHOFF, Wolfgang, 71229 Leonberg (DE); ANDRE, Gerald, 91052 Erlangen (DE); GRIEPENTROG, Gerd, 91468 Gutenstetten (DE)
(86) Internationale Anmeldenummer: PCT/EP2004/005577
(87) Internationale Veröffentlichungsnummer: WO 2004/107506

(56) Entgegenhaltungen:
- DE-A- 2 315 569
- DE-C- 10 139 844
- US-A- 5 277 605

## Beschreibung

Die Erfindung bezieht sich auf einen elektrischen Steckverbinder aus einem Stecker und einer zugehörigen Buchse gemäß dem Oberbegriff des Patentanspruches 1. Ein solcher Steckverbinder dient insbesondere zur Verwendung bei 42 V-Bordnetzen in Kraftfahrzeugen.

Elektrische Netze im Nieder- und Schutzkleinspannungsbereich werden üblicherweise über Steckverbinder aus einem Stecker und einer zugehörigen Buchse kontaktiert. Solche Steckverbinder werden beispielsweise für Bordnetze von Fahrzeugen zur Versorgung von elektrischen Verbrauchern im Fahrzeug benötigt. Speziell bei KFZ-Bordnetzen wird sich in Zukunft wahrscheinlich eine Systemspannung von 42 V oder evtl. noch höhere Spannungen durchsetzen, weil die zur Speisung einer zunehmenden Anzahl von Verbrauchern notwendige Energie bei vertretbarem Aufwand nur mit höheren Spannungen bereitgestellt werden kann.

Bei einer Systemspannung von 42 V oder höher ergibt sich zwangsläufig, dass ein im Netz entstehender Störlichtbogen nicht selbsttätig verlöscht, wie dies beispielsweise in einem 12 V-Netz der Fall ist, sondern bestehen bleibt. Solche Lichtbögen können zu extremen thermischen Belastungen bis hin zu einem Brand führen.

Die beschriebenen Lichtbögen können insbesondere dann entstehen, wenn stromdurchflossene Steckverbinder und deren Kontakte geöffnet oder durch fehlerhafte Handhabung in halb geöffneten Zustand belassen werden. Erfolgt der Öffnungsvorgang sehr langsam bzw. verharren die Teile eines Steckverbinders in vergleichsweise kleiner Entfernung zueinander, kann der zwischen den beiden Teilen des sich trennenden Steckverbinders brennende Lichtbogen Verletzungen und erhebliche Zerstörungen am Steckverbinder selbst, an der Isolation der angeschlossenen Kabel und in der Folge sogar Brände verursachen.

In den bisher üblichen 12 V-Bordnetzen bei Kraftfahrzeugen kann das Problem von störenden Lichtbögen prinzipiell nicht entstehen, weil die speisende Spannung geringer ist als die für die Aufrechterhaltung des Lichtbogens notwendige Mindestspannung, die als Anoden-Kathoden-Fall-Spannung bezeichnet wird. In Bordsystemen von Flugzeugen oder dergleichen werden zwar deutlich höhere Spannungen verwendet, wobei diese Spannungen Wechselspannungen sind, die im Regelfall ein Verlöschen eventuell vorhandener Lichtbögen im Nulldurchgang des Lichtbogenstroms erzwingen.

Von Letzterem abgesehen kann die beschriebene Problematik an Steckkontakten in allen Systemen mit Spannungen größer als 20 V auftreten. Solche Spannungen werden unter anderem beispielsweise in Waschmaschinen, Trockner oder dergleichen verwendet.

In der Niederspannungstechnik mit Wechselspannungen bis zu 690 V effektiv wird in strombegrenzenden Schaltern die Lichtbogenspannung erhöht, indem der Lichtbogen verlängert, gekühlt oder in sogenannten Deion-Kammern abgelenkt wird. Hierdurch sind Lichtbogenspannungen von einigen 100 V erreichbar. Für den Einsatz an 42 V-Steckverbindungen scheidet die Anwendung bekannter Lösungen aus, da die Steckverbinder für diesen Anwendungszweck kostengünstig sein müssen.

Mit der nicht vorveröffentlichten DE 101 39 844 C1 wird bereits vorgeschlagen, elektrische Steckverbinder aus Stecker und einer zugehörigen Buchse zu konzipieren, die ein abgeschlossenes luftdichtes System bilden, welche eine exakt positionierte Luftöffnung aufweisen. Über diese Luftöffnung wird beim Trennen von Stecker und Buchse ein etwaig entstehender Lichtbogen mit einem Luftstrom beaufschlagt und dadurch zum Verlöschen gebracht. Dabei ist allerdings erforderlich, dass durch geeignete Materialwahl langzeitstabile, luftdichte Verhältnisse gegeben sind.

Weiterhin wird in der älteren, nicht vorveröffentlichten DE 101 49 201 C1 eine Vorrichtung Lichtbogenunterdrückung bei einem elektrischen Steckverbinder unter Schutz gestellt, bei der Stecker und Buchse Isolierstoffelemente aufweisen, die beim Trennen der Kontakte störende Lichtbogeneinflüsse beseitigen sollen. Nicht gewährleistet ist jedoch bei diesem Steckverbinder eine dauerhafte, hinreichende Kontaktgabe durch Erzeugen einer Kontakt-Normalkraft im gesteckten Zustand.

Daneben sind aus der US 2001/00 24 894 A1 Steckverbinder bekannt, bei dem an der Spitze des Steckkontaktes ein Widerstandselement vorgelagert ist, welches den beim Trennen der Kontakte fließenden Strom abbauen soll.

Aus der US 5,277,605 ist ein System bestehend aus elektrischem Steckverbinder und Buchse bekannt.

Aus der DE 23 15 569 ist eine Buchse für einen elektrischen Stecker bekannt, bei der zur Vermeidung von Staub- und Partikeleintrag in die Buchse nahe der Einsteckseite der Buchse Verschlüsse vorgesehen sind, die beim Entfernen des Steckers schließen.

Aufgabe der Erfindung ist es demgegenüber, speziell durch konstruktive Gestaltung der Steckverbindung Mittel bereitzustellen, die während des Trennvorganges von Stecker und Buchse ein Verlöschen des Lichtbogens erzwingen, wobei aber gleichermaßen im gesteckten Zustand eine sichere Kontaktverbindung durch Erzeugung einer Kontakt-Normalkraft gewährleistet ist.

Die Aufgabe ist erfindungsgemäß durch die Merkmale des Patentanspruches 1 gelöst. Weiterbildungen sind in den Unteransprüchen angegeben.

Gegenstand der Erfindung ist ein Steckverbinder, bei dem durch im gesteckten Zustand eine Normalkontaktkraft ein sicherer Kontakt gewährleistet ist, wobei beim Lösen des Kontaktstückes die Mittel zur Vermeidung von störenden Lichtbögen mechanisch wirken und bei denen durch Einbringen eines Isolierstoffelementes der entstehende Lichtbogen gelöscht wird. Wesentlich ist bei der Erfindung, dass durch die konstruktive Gestaltung der Steckverbindung aus Stecker und Buchse auch eine hinreichend Kontaktkraft realisiert ist. Dies wird insbesondere durch die mit einem Axialschlitz versehene Buchse gewährleistet, die gegenüber dem Steckelement Untermaß aufweist. Hierdurch kommt es beim Fügen der Steckverbindung zu einer elastischen Verformung der Buchse, in deren Folge die für die Funktionsweise einer elektrischen Steckverbindung unerlässliche Kontakt-Normalkraft erzeugt wird. Durch die schräge Trennfläche zwischen elektrisch leitfähigem und elektrisch isolierendem Teil der Buchse und entsprechender azimutaler Orientierung dieser Trennfläche kann sichergestellt werden, dass ein evtl. zündender Lichtbogen nicht am Ort des Axialschlitzes auftreten kann.

Die Erfindung kann in vorteilhafter Weise in zwei Alternativen realisiert werden. In der einen Alternative weist die Buchse des Steckverbinders zwei Klappen aus Kunststoff auf, die beim Trennen der Kontakte einen Verschlussmechanismus zur Verlängerung des Lichtbogens bilden. In der anderen Alternative wird durch konstruktive Gestaltung des Steckers und der Buchse der Berührungspunkt der metallischen Kontakte beider Kontakte so gewählt, dass der nach Trennen der beiden metallischen Teile an diesem Punkt entstehenden Lichtbogen nicht in gasförmiger Umgebung - meist Luft - brennen kann, sondern einen Isolierstoffdurchschlag erzwungen werden müsste. Da hierzu sehr hohe Spannungen notwendig sind, wird damit eine zwangsläufige Löschung eines etwaig entstehenden Lichtbogens erreicht.

In beiden Fällen sind geeignete Mittel für eine zur sicheren Kontaktierung hinreichende Normal-Kontaktkraft vorgesehen. Solche Mittel sind insbesondere konstruktive Maßnahmen bei der Abstimmung des Kontaktstiftes und der Buchse des Steckverbinders.

Weitere Einzelheiten und Vorteile der Erfindung ergeben sich aus nachfolgender Figurenbeschreibung von Ausführungsbeispielen in Verbindung mit den Patentansprüchen. Es zeigen
- Figur 1: ein erstes Ausführungsbeispiel in Schnittdarstellung,
- Figur 2: die Steckverbindung gemäß Figur 1 in gestecktem Zustand,
- Figur 3: die Steckverbindung gemäß Figur beim Trennen beider Kontaktteile,
- Figur 4: ein zweites Ausführungsbeispiel in Schnittdarstelung,
- Figur 5: die Steckverbindung gemäß Figur 4 im gesteckten Zustand,
- Figur 6: die Steckverbindung gemäß Figur 4 beim Trennen beider Kontaktteile und
- Figur 7: die Steckverbindung gemäß Figur 4 in Seitenansicht.

Anhand der Figuren 1 bis 3 einerseits und der Figuren 4 bis 6 wird das Prinzip eines Verschlussmechanismus zur Verlängerung des Lichtbogens nach Trennung der Steckverbindung erläutert.

In Figur 1 ist ein Steckverbinder dargestellt, bei dem ein Stecker mit metallischem Steckkontakt 1 vorhanden ist, der in eine metallische Buchse 10 zur Kontaktierung einschiebbar ist. Dabei ist die Buchse 10 konstruktiv derart gestaltet, dass nach dem Trennen der von Steckkontakt 1 und Buchse 10 ein etwaig entstehender Lichtbogen zunächst verlängert wird und in der Folge durch ein Isolierstoffelement unterteilt wird, womit ein schnelles Verlöschen des Lichtbogens initiiert wird.

Für letzteren Zweck ist auf der Buchse 10 eine aus zwei Teilen 11a und 11b bestehende Klappe aus Kunststoff vorhanden, die mittels geeigneter Federn 12a und 12b verschwenkbar ist. In Figur 2 ist der gesteckte Zustand gezeigt. Der Steckkontakt 1 ist in die Buchse 10 eingeschoben und stellt die Kontaktverbindung her. Durch die am Kontaktschaft aufsitzenden Klappen 11a und 11b ist ein symmetrischer Sitz erreicht, wodurch auch eine hinreichende Normal-Kontaktkraft zwischen Steckkontakt 1 und Buchse 10 sichergestellt ist.

Beim Trennen des Steckverbinders und Buchse mit Steckkontakt 1 und Buchse 10 entsprechend Figur 3 werden die Klappenteile 11a und 11b entklinkt und mittels der Feder 12a und 12b zwischen die beiden sich trennenden Teile 1 und 10 bewegt. Damit ist in den Lichtbogenweg ein Isolierstoffelement eingebracht, wodurch der Lichtbogen schnell verlöscht.

Beim erneuten Verbinden der beiden Teile 1 und 10 des Steckverbinders wird die Klappe 11a, 11b durch den Steckvorgang selbsttätig weggeschoben, so dass die beiden Teile 1, 10 des Steckverbinders wieder ineinander greifen können.

In den Figuren 4 bis 7 besteht ein Stecker 2 mit im Wesentlichen kugelförmigen Steckelement aus einem hinteren Teil 3 aus elektrisch leitendem Material und einem vorderen Teil aus Isolationsmaterial. Die zugehörige Buchse 20 hat einen hinteren Teil 21 aus elektrisch leitfähigem Material, beispielsweise Kupfer und einem Teil 22 aus Isolationsmaterial. Durch eine solche konstruktive Gestaltung des Steckverbinders wird erreicht, dass der letzte Berührungspunkt der beiden metallischen Teile so gelegt ist, dass der nach dem Trennen der beiden metallischen Teile 3 und 21 an diesem Punkt entstehende Lichtbogen nicht in Luft oder einem anderen Gas brennen kann, weil der Raum zwischen den beiden metallischen Teilen 3 und 21 durch einen festen Isolierstoff ausgefüllt ist. Dabei sind die metallischen Teile sowohl vom Stecker 2 als auch von der Buchse 20 der Steckverbindung so geformt, dass der letzte metallische Berührungspunkt bei Trennung der Steckverbindung genau definiert ist. Somit ist der Entstehungsort einer Entladung während der Steckertrennung durch die Konstruktion bestimmt.

22 an der Buchse 20 so ausgeformt sind, dass sie beim Trennen der Steckverbindung die metallischen Teile trennen. Dies wird insbesondere durch den Vergleich von Figur 3 mit der Steckverbindung im gesteckten Zustand mit der Figur 4 mit dem Trennen der Steckverbindung verdeutlicht.

Eine vorteilhafte Ausbildung der Steckverbindung entsprechend den Figuren 4 bis 6 in vereinfachter Ansicht zeigt Figur 7. Es ergibt sich eine kompakte rotationssymmetrische Ausbildung des Steckverbinders.

Bei Gestaltung des Steckverbinders als rotationssymmetrischer Körper entsprechend Figur 5 ist es vorteilhaft, die Buchse 20 mit einem Längsschlitz 25 zu versehen. Dadurch kann die Buchse im Untermaß ausgeführt werden und durch die elastische Verformung beim Einschieben des Kontaktstiftes 2 ist der elektrische Kontakt gesichert. Insbesondere wird mit diesem Prinzip die Ausbildung eines eventuell toleranzbedingten Spaltes zwischen Stift und Buchse vermieden.

Bei Figur 7 ist es allerdings zur Gewährleistung des Funktionsprinzipes sinnvoll sicherzustellen, dass eine potenzielle Lichtbogenerscheinung nicht im Bereich des Schlitzes 25 auftreten kann. Aus diesem Grunde ist die Trennkante zwischen Leiter und Isolationsmaterial längs der Linie 23 geneigt zur Achse der Buchse 20 ausgeführt, so dass der letzte Kontakt zwischen den Leitermaterialien von Buchse 20 und Stecker 2 auf der dem Schlitz 25 abgewandten Seite stattfindet.

Aus Figur 7 ist ersichtlich, dass sich speziell bei dieser Anordnung ein robuster Aufbau ohne bewegliche Teile realisieren lassen kann.

Bei beiden vorstehend beschriebenen Ausführungsbeispielen ergibt sich eine kostengünstige Gestaltung des Steckverbinders. Diese Steckverbinder sind für alle Systeme mit Spannungen über 20 V geeignet, wobei entstehende Lichtbögen bei einer bewussten oder unbeabsichtigten Trennung der Steckverbindung auf jeden Fall schnell und zuverlässig ohne weiteren Schaden gelöscht werden können.

## Patentansprüche

1. Elektrischer Steckverbinder aus einem Stecker (2) und einer zugehörigen Buchse (20), die jeweils Kontakte (3, 21) zur Herstellung eines elektrischen Kontaktes zwischen Stecker (2) und Buchse (20) aufweisen, insbesondere zur Verwendung bei Bordnetzen von Fahrzeugen mit Spannungen über 20 V, wobei zur Vermeidung von störenden Lichtbogeneinflüssen beim Trennen der Kontakte (3, 21) Mittel (4, 22) zum Verlängern und/oder Verdrängen eines etwaig entstehenden Lichtbogens vorhanden sind, wobei die Mittel (4, 22) zur Vermeidung der störenden Lichtbogeneinflüsse zwei Isolierstoffelemente (4, 22) zum Einbringen in den Lichtbogenweg beim Trennen der Kontakte (3, 21) beinhalten, so dass eine selbsttätige Löschung des etwaig entstehenden Lichtbogens bewirkt wird, wobei weiterhin Mittel zum Erzeugen einer Normal-Kontaktkraft zwischen den Kontakten (3, 21) vorhanden sind, **dadurch gekennzeichnet, dass** durch konstruktive Gestaltung des Steckers (2) und der Buchse (20) der letzte Berührungspunkt der beiden metallischen Teile der Kontakte (3, 21) derart gelegen ist, dass der nach Trennen der beiden metallischen Teile an diesem Punkt entstehende Lichtbogen nicht in gasförmiger Umgebung brennen kann.

2. Steckverbinder nach Anspruch 1, **dadurch gekennzeichnet, dass** der Raum zwischen den beiden metallischen Teilen (3, 21) beim Trennen der Kontakte durch einen festen Isolierstoffkörper (4, 22) mit definierter Trennkante (23) zum metallischen Teil (3,21) ausgefüllt wird.

3. Steckverbinder nach Anspruch 1 oder Anspruch 2, **dadurch gekennzeichnet, dass** die Isolierstoffkörper (4, 22) an die metallischen Teile (3, 21) von Stecker (2) und Buchse (20) derart angeformt sind, dass sich nach dem Trennen der metallischen Teile (3, 21) zwischen den beiden letzten Berührungspunkten jeweils fester Isolierstoff (4, 22) befindet.

4. Steckverbinder nach Anspruch 3, **dadurch gekennzeichnet, dass** der Stecker (2) in axialer Richtung aus einem leitfähigen Teil (3) und einen Isolierstoffteil (4) besteht, wobei zwischen beiden Teilen einer Trennkante vorhanden ist.

5. Steckverbinder nach Anspruch 4, **dadurch gekennzeichnet, dass** die Buchse (20) in axialer Richtung aus einem Isolierstoffteil (22) und einem leitfähigen Teil (21) besteht, wobei zwischen beiden Teilen (21, 22) eine Trennkante (23) vorhanden ist.

6. Steckverbinder nach einem der vorhergehenden Ansprüche, **dadurch gekennzeichnet, dass** beim Trennen der Kontakte (2, 20) der Entstehungsort einer Entladung durch die Konstruktion von Stecker (2) und/oder Buchse (20) eindeutig bestimmt ist.

7. Steckverbinder nach einem der vorhergehenden Ansprüche, **dadurch gekennzeichnet, dass** die Buchse (20) einen Axialschlitz (25) zur Gewährleistung von elastischen Eigenschaften bei Untermaß zum Stecker (2) aufweist.

8. Steckverbinder nach Anspruch 7 und einem der Ansprüche 3 oder 4, **dadurch gekennzeichnet, dass** in der Buchse (20) die Trennkante (23) zwischen leitendem Material und Isolierstoff zur Achse der Buchse (20) geneigt verläuft, wobei auf der Seite des Axialschlitzes (25) eine größere Isolierstofflänge gegeben ist.

## Claims

1. Electrical plug-type connector comprising a plug (2) and an associated socket (20), which each have contacts (3, 21) for producing electrical contact between the plug (2) and the socket (20), in particular for use in vehicle power supply systems with voltages of over 20 V, means (4, 22) for extending and/or displacing an arc which may be struck being provided in order to avoid disruptive arc influences in the event of the contacts (3, 21) being isolated, the means (4, 22), in order to avoid the disruptive arc influences, containing two insulating elements (4, 22) for introduction into the arc path during isolation of the contacts (3, 21), with the result that automatic quenching of the arc which may be struck is brought about, furthermore means for producing a normal contact force between the contacts (3, 21) being provided, **characterized in that,** owing to the design configuration of the plug (2) and the socket (20), the last point of touching contact between the two metallic parts of the contacts (3, 21) is positioned such that the arc which is struck at this point once the two metallic parts have been isolated cannot burn in a gaseous environment.

2. Plug-type connector according to Claim 1, **characterized in that** the space between the two metallic parts (3, 21) during isolation of the contacts is filled by a solid insulating body (4, 22) with a defined isolating edge (23) with respect to the metallic part (3, 21).

3. Plug-type connector according to Claim 1 or Claim 2, **characterized in that** the insulating bodies (4, 22) are integrally formed on the metallic parts (3, 21) of the plug (2) and socket (20) in such a way that, once the metallic parts (3, 21) have been isolated, in each case solid insulating material (4, 22) is located between the two last points of touching contact.

4. Plug-type connector according to Claim 3, **characterized in that** the plug (2), in the axial direction, comprises a conductive part (3) and an insulating part (4), an isolating edge being provided between the two parts.

5. Plug-type connector according to Claim 4, **characterized in that** the socket (20), in the axial direction, comprises an insulating part (22) and a conductive part (21), an isolating edge (23) being provided between the two parts (21, 22).

6. Plug-type connector according to one of the preceding claims, **characterized in that**, when the contacts (2, 20) are isolated, the location at which a discharge arises is clearly determined by the design of the plug (2) and/or socket (20).

7. Plug-type connector according to one of the preceding claims, **characterized in that** the socket (20) has an axial slot (25) in order to ensure elastic properties in the case of it having smaller dimensions than the plug (2).

8. Plug-type connector according to Claim 7 and either of Claims 3 and 4, **characterized in that** the isolating edge (23) between the conductive material and the insulating material runs with an incline with respect to the axis of the socket (20) in the socket (20), with a greater insulating material length being provided on the side of the axial slot (25).

## Revendications

1. Connecteur électrique à enfichage, constitué d'un connecteur (2) et d'une douille (20) associée, qui ont respectivement des contacts (3, 21) pour ménager un contact électrique entre le connecteur (2) et la douille (20), notamment pour l'utilisation dans des réseaux de bord de véhicules automobiles ayant des tensions supérieures à 20 V, dans lequel, pour empêcher des influences gênantes d'arc électrique lors de la séparation des contacts (3, 21), il y a des moyens (4, 22) pour allonger et/ou refouler un arc électrique se formant éventuellement, les moyens (4, 22) pour empêcher les influences gênantes d'un arc électrique comportant deux éléments (4, 22) isolants à mettre dans le trajet de l'arc électrique lors de la séparation des contacts (3, 21) de manière à provoquer une extinction automatique de l'arc électrique se produisant éventuellement, dans lequel il y a en outre des moyens de production d'une force de contact normal entre les contacts (3, 21) **caractérisé en ce que**, par une forme de construction du connecteur (2) et de la douille (20), le dernier point de contact des deux parties métalliques des contacts (3, 21) est placé de sorte que l'arc électrique se créant en ce point, après la séparation des deux parties métalliques, ne peut pas jaillir dans l'environnement gazeux.

2. Connecteur à enfichage suivant la revendication 1,
**caractérisé en ce que** l'espace compris entre les deux parties (3, 21) métalliques est, lors de la séparation des contacts, rempli par une pièce (4, 22) solide, isolante, ayant un bord (23) de séparation défini par rapport à la partie (3, 21) métallique.

3. Connecteur à enfichage suivant la revendication 1 ou 2,
**caractérisé en ce que** la pièce (4, 22) isolante est formée sur les parties (3, 21) métalliques du connecteur (2) et de la douille (20) de façon à se trouver, après la séparation des parties (3, 21) métalliques, entre les deux derniers points de contact de matière isolante (4, 22) solide.

4. Connecteur à enfichage suivant la revendication 3,
**caractérisé en ce que** le connecteur (2) est constitué dans la direction axiale d'une partie (3) conductrice et d'une partie (4) isolante, un bord de séparation étant présent entre les deux parties.

5. Connecteur à enfichage suivant la revendication 4,
**caractérisé en ce que** la douille (20) est constituée dans la direction axiale d'une partie (22) isolante et d'une partie (21) conductrice, un bord (23) de séparation étant présent entre les deux parties (21, 22).

6. Connecteur à enfichage suivant l'une des revendications précédentes, **caractérisé en ce que** la séparation des contacts (2, 20) de l'emplacement de création d'une décharge est déterminée de manière nette par la construction du connecteur (2) et/ou la douille (20).

7. Connecteur à enfichage suivant l'une des revendications précédentes, **caractérisé en ce que** la douille (20) a une fente (25) axiale pour assurer des propriétés élastiques, tout en ayant une dimension inférieure au connecteur (2).

8. Connecteur à enfichage suivant la revendication 7 et l'une des revendications 3 ou 4, **caractérisé en ce que**, dans la douille (20), le bord (23) de séparation s'étend entre le matériau conducteur et la matière isolante de façon inclinée par rapport à l'axe de la douille (20), en ayant une longueur de matière isolante plus grande du côté de la fente (25) axiale.
